# EUROPÄISCHE PATENTSCHRIFT

(11) **EP 2 220 642 B1**
(45) Veröffentlichungstag und Bekanntmachung des Hinweises auf die Patenterteilung: **14.08.2013**
(21) Anmeldenummer: 08849485.1
(22) Anmeldetag: 02.10.2008
(51) Int. Cl.: G09G 3/20

(54) **DOKUMENT MIT EINER INTEGRIERTEN ANZEIGEVORRICHTUNG**
DOCUMENT COMPRISING AN INTEGRATED DISPLAY DEVICE
DOCUMENT À DISPOSITIF D'AFFICHAGE INTÉGRÉ

(30) Priorität: 12.11.2007 DE 102007000889
(43) Veröffentlichungstag der Anmeldung: 25.08.2010
(73) Patentinhaber: Bundesdruckerei GmbH, 10958 Berlin (DE)
(72) Erfinder: MATHEA, Arthur, 14199 Berlin (DE); DIETRICH, Frank, 12437 Berlin (DE); FRITZE, Frank, 12487 Berlin (DE); FISCHER, Jörg, 13053 Berlin (DE); PFLUGHOEFFT, Malte, 13347 Berlin (DE); Dr. PAESCHKE, Manfred, 16348 Wandlitz (DE)
(74) Vertreter: Richardt Patentanwälte GbR
(86) Internationale Anmeldenummer: PCT/EP2008/063242
(87) Internationale Veröffentlichungsnummer: WO 2009/062788

(56) Entgegenhaltungen:
- WO-A-01/82284
- WO-A-2005/082671
- WO-A-2006/018800
- DE-A1-102005 024 661
- DE-A1-102005 030 628
- DE-A1-102005 052 070
- US-A1- 2004 171 406
- US-A1- 2006 007 094
- US-A1- 2007 247 419

## Beschreibung

Die vorliegende Erfindung betrifft ein Dokument mit einer integrierten Anzeigevorrichtung, insbesondere ein Wert- oder Sicherheitsdokument, ein Lesegerät sowie ein Verfahren zur Verifikation eines Dokuments.

Dokumente mit einer integrierten elektronischen Schaltung sind aus dem Stand der Technik an sich in verschiedener Form bekannt. Beispielsweise gibt es Wert- und Sicherheitsdokumente in überwiegend papierbasierter Form, wie zum Beispiel als Banknote, als elektronischen Reisepass, oder als kunststoffbasierte Chipkarte, insbesondere als sogenannte Smart Card, in kontaktbehafteter, kontaktloser oder Dual-Interface Ausführung. Hierzu wird insbesondere auf die DE 10 2005 025 806 verwiesen.

Insbesondere sind verschiedene Funk-Erkennungssysteme für solche Dokumente aus dem Stand der Technik bekannt, die auch als Radio Frequency Identification (RFID) Systeme bezeichnet werden. Vorbekannte RFID-Systerne beinhalten im Allgemeinen zumindest einen Transponder und eine Sende-Empfangseinheit. Der Transponder wird auch als RFID-Etikett, RFID-Chip, RFID-Tag, RFID-Label oder Funketikett bezeichnet; die Sende-Empfangseinheit wird auch als Lesegerät, Leseeinrichtung oder Reader bezeichnet. Ferner ist oft die Integration mit Servern, Diensten und sonstigen Systemen, wie zum Beispiel Kassensystemen oder Warenwirtschaftssystemen über eine so genannte Middle Ware vorgesehen.

Die auf einem kontaktlosen, beispielsweise einem RFID-Transponder gespeicherten Daten werden über Radiowellen verfügbar gemacht. Bei niedrigen Frequenzen geschieht dies induktiv über ein Nahfeld, bei höheren Frequenzen über ein elektromagnetisches Fernfeld.

Ein RFID-Transponder beinhaltet üblicherweise einen Mikrochip und eine Antenne, die in einem Träger oder Gehäuse untergebracht oder auf ein Substrat aufgedruckt sind. Aktive RFID-Transponder verfügen im Gegensatz zu passiven Transpondern ferner über eine Energiequelle, wie zum Beispiel eine Batterie.

RFID-Transponder sind für verschiedene Dokumente einsetzbar, insbesondere in Chipkarten, beispielsweise zur Realisierung einer elektronischen Geldbörse oder für Electronic Ticketing. Des Weiteren werden diese in Papier oder Kunststoff, wie zum Beispiel in Wert- und Sicherheitsdokumenten, insbesondere Geldscheinen und Ausweisdokumenten, integriert.

Aus der DE 201 00 158 U1 ist beispielsweise eine Identifikations- und Sicherheitskarte aus laminierten und / oder gespritzten Kunststoffen bekannt, die einen integrierten Halbleiter mit einer Antenne zur Durchführung eines RFID-Verfahrens beinhaltet. Aus der DE 10 2004 008 841 A1 ist ferner ein buchartiges Wertdokument, wie zum Beispiel ein Passbuch bekannt geworden, welches eine Transpondereinheit beinhaltet.

Solche Sicherheits- oder Wertdokumente können eine integrierte Anzeigevorrichtung aufweisen, wie es z.B. aus DE 10 2005 030 626 A1, DE 10 2005 030 627 A1, DE 10 2005 030 628 A1, WO 2004/080100 A1, EP 1 023 692 B1, DE 102 15 398 B4, EP 1 173 825 B1, EP 1 230 617 B1, EP 1 303 835 B1, EP 1 537 528 B1, WO 03/030096 A1, EP 0 920 675 B1, US 6,019,284, US 6,402,039 B1, WO 99/38117 bekannt ist.

Sicherheits- oder Wertdokumente können mit einer kontaktbehafteten oder kontaktlosen Schnittstelle, beispielsweise einem RFID-Interface, ausgestattet sein oder mit einer Schnittstelle, die sowohl eine drahtgebundene als auch eine drahtlose Kommunikation mit einem Chipkarten-Terminal zulässt. Im letzteren Fall spricht man auch von so genannten Dual-Interface Chipkarten. Chipkarten-Kommunikationsprotokolle und -verfahren sind zum Beispiel in der Norm ISO 7816, ISO 14443, ISO 15763 festgelegt.

Ein Nachteil solcher Dokumente mit RFID-Funktionalität ist, dass ohne Einverständnis des Trägers des Dokuments die RFID-Schnittstelle angesprochen werden kann. Ein Schutzmechanismus für Reisedokumente zum Schutz gegen unbefugtes Auslesen der Daten aus einem solchen Dokument ist als "Basic Access Control" bekannt, vgl. hierzu "Machine Readable Travel Document", Technical Report, PKI for Machine Readable Travel Documents Offering ICC Read-Only Access, Version 1.1, Oktober 01, 2004, International Civil Aviation Organisation (ICAO). Ein Verfahren für den besonderen Schutz biometrischer Daten, d.h. die sog. Extended Access Control, ist beispielsweise aus der oben bereits genannten DE 10 2005 025 806 bekannt.

Aus der zum Anmeldezeitpunkt unveröffentlichten Patentanmeldung DE 10 2006 031 422.0-53 derselben Anmelderin ist ein Wert- oder Sicherheitsdokument mit einer Anzeigevorrichtung zur Ausgabe eines maschinenlesbaren optischen Signals, welches durch einen Benutzer nicht kognitiv erfassbar ist, bekannt.

Aus WO 2007/137555 A2 ist ein elektronisch konfigurierbares Kraftfahrzeug-Kennzeichen mit einem Display bekannt. Um das Kraftfahrzeug-Kennzeichen zu konfigurieren, werden Daten in einer externen Konfigurationseinheit zusammengestellt und verschlüsselt. Die verschlüsselten Daten werden von einem in die Konfigurationseinheit integrierten Infrarot-Sender als Infrarot-Signale ausgesendet. In der Anzeigeelektronik für das Kraftfahrzeug-Kennzeichen werden die Signale entschlüsselt, wofür eine entsprechende Entschlüsselungs-Software in der Anzeigeelektronik gespeichert ist. Weitere elektronische Kraftfahrzeug-Kennzeichen sind bekannt aus US 5,657,008 und US 2007/0285361 A1.

In der US 2007/0247419 A1 ist eine Ansteuerung von Anzeigeelementen (Pixeln) eines Displays beschrieben, wobei die Daten eines Bildes so optimiert werden, dass eine gezielte Ansteuerung einzelner Pixel oder Pixelreihen erfolgt. Hierdurch werden beim Laden eines Bildes nicht alle Pixel geändert, sondern nur diejenigen, die für eine neue Bildinformation erforderlich sind. Hierdurch kann ein neues Bild schneller dargestellt werden.

In der WO 2006/018800 A1 wird ein Flüssigkeitskristall-Display beschrieben. Es findet eine Auswahl von bestimmten Pixeln statt, um Artefakte bei der Bildwiedergabe zu verhindern.

Die WO 01/82284 A1 befasst sich mit einem LCD-Display, das bei geringen Spannungen betrieben wird.

Die US 2006/007094 A1 befasst sich mit der Ansteuerung eines LCD-Displays, um eine verbesserte Bilddarstellung zu erreichen und ein Flimmern des Bildschirms zu verhindern.

Die US 2004/171406 A1 hat eine Geldkarte zum Gegenstand. Informationen können auf einer Anzeige dargestellt werden.

In der WO 2005/082671 A2 ist eine elektronische Anzeigevorrichtung beschrieben, die ein drahtloses mittleres Modul aufweist. Für die elektrische Versorgung des Moduls sind Solarzellen vorgesehen.

Der Erfindung liegt dem gegenüber die Aufgabe zu Grunde, ein verbessertes Dokument, ein Lesegerät für ein Dokument und ein Verfahren zur Verifikation eines Dokuments zu schaffen.

Die der Erfindung zu Grunde liegenden Aufgaben werden jeweils mit den Merkmalen der unabhängigen Patentansprüche 12, 14 and 15 gelöst. Ausführungsformen der Erfindung sind in den abhängigen Patentansprüchen angegeben.

Ausführungsformen eines erfindungsgemäßen Dokuments beinhalten eine integrierte Anzeigevorrichtung und einen Speicher zur Speicherung von Daten. Bei diesen Daten kann es sich um beliebige Daten handeln, die sich für eine Bildwiedergabe auf der Anzeigevorrichtung eignen, d.h. beispielsweise ein oder mehrere digitale Fotos, textuelle Angaben, Barcodes oder dergleichen. Insbesondere können die Daten auch eine Bildsequenz beinhalten.

Das Dokument hat ferner Ansteuerungsmittel zur Ansteuerung der Anzeigevorrichtung für eine Wiedergabe der Daten. Die Anzeigevorrichtung hat mehrere Anzeigeelemente, die in der Anzeigevorrichtung räumlich verteilt angeordnet sind. Beispielsweise sind die Anzeigeelemente matrixförmig angeordnet.

Durch die Reihenfolge der Anordnung der Anzeigeelemente ist eine Reihenfolge von deren Ansteuerung gegeben. Diese, durch die räumliche Anordnung vorgegebene Reihenfolge der Ansteuerung kann so definiert sein, dass die Ansteuerung der Anzeigeelemente zeilenweise erfolgt, wie im Stand der Technik allgemein üblich. Es werden also immer nacheinander benachbarte Anzeigeelemente angesteuert.

Erfindungsgemäß erfolgt jedoch die tatsächliche Ansteuerung der Anzeigeelemente abweichend von der durch die räumliche Anordnung gegebenen Reihenfolge.

Beispielsweise werden also die Anzeigeelemente der Anzeigevorrichtung nicht in der Reihenfolge der Zeilen nacheinander angesteuert, sondern es wird von der durch die Zeilenanordnung gegebene Reihenfolge mehr oder weniger stark abgewichen. Alternativ oder zusätzlich kann auch von der durch die Spaltenanordnung der Anzeigeelemente gegebene Reihenfolge der Ansteuerung mehr oder weniger stark abgewichen werden.

Durch diese Abweichung der tatsächlichen Ansteuerung der Anzeigeelemente von der durch die räumliche Anordnung der Anzeigeelemente vorgegebenen Reihenfolge kann ein Sicherheitsmerkmal definiert sein und/oder eine Information abgesendet werden, die beispielsweise von einem Lesegerät erfasst werden kann.

Dies kann insbesondere den Vorteil einer erhöhten Fälschungssicherheit des Dokuments haben, da eine Nachstellung des Dokuments durch einen Fälscher erheblich erschwert wird. Zunächst erhält der Fälscher keine Kenntnis von der Tatsache, dass die Ansteuerung der Anzeigeelemente in einer von der üblichen Reihenfolge abweichenden Art und Weise erfolgt, da dies im Allgemeinen mit einer ausreichend hohen Bildwiederholfrequenz, sodass die Reihenfolge der Ansteuerung mit dem bloßen Auge visuell nicht wahrnehmbar ist. Die Bildwiederholfrequenz beträgt beispielsweise 25 Hertz oder 50 Hertz.

Ferner kann die Abweichung der Reihenfolge der Ansteuerung von der durch die räumliche Anordnung der Anzeigeelemente vorgegebenen Reihenfolge sich nur auf einen Teilbereich des Dokuments beziehen, wodurch eine Nachstellung des Dokuments weiter erschwert wird, da ein Fälscher auch nicht wissen kann, auf welchen Teilbereich des Dokuments sich diese Abweichung von der Reihenfolge der Ansteuerung erstreckt.

Nach einer Ausführungsform der Erfindung haben die Ansteuerungsmittel des Dokuments eine Treiberlogikschaltung, die zur Ansteuerung der Anzeigeelemente in der Reihenfolge von deren räumlicher Anordnung ausgebildet sind. Die Treiberlogikschaltung kann also so ausgebildet sein, dass beispielsweise eine übliche zeilenweise Ansteuerung der Anzeigeelemente von oben nach unten oder von unten nach oben erfolgt, wobei bei Ansteuerung einer gegebenen Zeile deren Anzeigeelemente der Reihe nach von rechts nach links oder von links nach rechts angesteuert werden.

Die Abweichung der Reihenfolge der Ansteuerung wird bei dieser Ausführungsform dadurch realisiert, dass die Zeilen- und/oder Spaltenleitungen, welche die Treiberlogikschaltung mit den Anzeigeelementen verbinden, abweichend von der räumlichen Reihenfolge mit diesen Anzeigeelementen verbunden sind. Beispielsweise sind also ein oder mehrere Zeilenleitungen miteinander vertauscht. Diese Ausführungsform hat den besonderen Vorteil, dass sie mit minimalem Aufwand implementierbar ist, da die Treiberlogikschaltung der Anzeigevorrichtung wie im Stand der Technik üblich ausgebildet sein kann.

Nach einer Ausführungsform der Erfindung haben die Ansteuerungsmittel eine Treiberlogikschaltung, die zur Ansteuerung der Anzeigeelemente abweichend von der durch die räumliche Anordnung der Anzeigeelemente gegebenen Reihenfolge ausgebildet ist. Bei dieser Ausführungsform wird die Abweichung der Reihenfolge der Ansteuerung also auf der Ebene der Treiberlogik und nicht auf der Ebene der Zeilen- und/oder Spaltenleitungen realisiert. Nach Ausführungsformen der Erfindung wird die Reihenfolge der Ansteuerung der Zeilen- und/oder. Spalten durch eine vorgegebene Treiberlogikschaltung oder programmgesteuert festgelegt, z.B. durch das Steuerungsprogramm.

Nach einer Ausführungsform der Erfindung sind die in dem Speicher des Dokuments gespeicherten Daten transformiert. Die Transformation ist dabei so ausgebildet, dass die Abweichung der Reihenfolge der Ansteuerung der Anzeigeelemente für eine korrekte Bildwiedergabe kompensiert wird.

Nach einer Ausführungsform der Erfindung hat das Dokument Mittel zur Transformation der Daten. Bei dieser Ausführungsform sind die Daten also in einer nicht transformierten Form in dem Speicher gespeichert. Die Transformation wird hier durch das Dokument selbst vorgenommen, um die Abweichung der Reihenfolge der Ansteuerung von der räumlichen Anordnung der Anzeigeelemente für eine korrekte Wiedergabe zu kompensieren.

Nach einer weiteren Ausführungsform der Erfindung sind die Daten in codierter Form gespeichert. Beispielsweise liegen die Daten in einem üblichen Datenformat vor, wie zum Beispiel im Format JPEG, GIF, TIFF oder dergleichen. Das Dokument hat Programmmittel zur Decodierung der Daten. Die decodierten Daten werden beispielsweise in einen Pufferspeicher, insbesondere einen so genannten Frame Buffer, geschrieben. Die decodierten Daten werden in geeigneter Form transformiert, um die Abweichung der Reihenfolge der Ansteuerung für eine korrekte Wiedergabe zu kompensieren.

Nach einer Ausführungsform der Erfindung ist eine Information in dem Dokument gespeichert, welche die Abweichung der Reihenfolge der Ansteuerung der Anzeigeelemente festlegt. Beispielsweise wird diese Information für eine korrekte Transformation der Daten verarbeitet. Ferner wird diese Information durch die Treiberlogikschaltung verarbeitet, um die Abweichung der Reihenfolge der Ansteuerung von der durch die räumliche Anordnung der Anzeigeelemente gegebenen Reihenfolge zu bestimmen.

Nach einer Ausführungsform der Erfindung wird die Reihenfolge der Anzeige durch das Lesegerät vorgegeben. Als Grundlage für diese Vorgabe kann eine Personalisierungsinformation auf einem Dokument oder ein Schlüssel dienen. Das Lesegerät übermittelt die Reihenfolge an das Dokument, welches entsprechend die Anzeigevorrichtung ansteuert. Hierdurch wird die Echtheit des Dokuments verifiziert.

Nach einer Ausführungsform der Erfindung handelt es sich bei der in das Dokument integrierten Anzeigevorrichtung um ein Aktiv- oder Passiv-Matrixdisplay oder eine Segment-Anzeige.

Insbesondere kann es sich bei der Anzeigevorrichtung um eine elektrophoretische oder elektrochrome Anzeige, eine bistabile Anzeige, eine Drehelementanzeige, insbesondere sog. elektronisches Papier ("E-Paper"), eine LED-Anzeige, insbesondere eine anorganische, organische oder Hybrid-LED-Anzeige, eine LCD-Anzeige in verschiedenen Ausführungsformen (zum Beispiel Twisted Nematic, Super Twisted Nematic, cholesterisch, nematisch), eine ferroelektrische Anzeige, eine Anzeige auf der Basis des Elektrowetting-Effekts, eine Anzeige auf Basis interferometrischer Modulatorelemente (IMOD), eine Hybridanzeige oder eine Anzeige auf Basis eines flexiblen Displays, wie sie beispielsweise von der Firma Citala (www.citala.com) kommerziell erhältlich ist (vergleiche US 2006/0250535 A1 und WO 2007/054944), handeln.

Die in dem Dokument gespeicherten Daten können verschiedene Inhalte beinhalten, die zur Erzeugung einer Bildwiedergabe auf der Anzeigevorrichtung geeignet sind, das heißt, beispielsweise digitale Bildaufnahmen, insbesondere Gesichtsbilder einer Person, Wappen, Siegel, textuelle Angaben, Barcodes und dergleichen.

Nach einer Ausführungsform der Erfindung handelt es sich bei der Information, welche die Abweichung der Reihenfolge der Ansteuerung der Anzeigeelemente bestimmt, um eine Personalisierungsinformation, ein Sicherheitsmerkmal und/oder einen kryptographischen Schlüssel.

Bei den Personalisierungsinformationen kann es sich beispielsweise um Angaben bezüglich des Trägers des Dokuments handeln, wie zum Beispiel dessen Namen, Wohnort, Größe, Alter, Geschlecht, Gewicht und dergleichen. Diese Angaben können bei der Wiedergabe der gespeicherten Daten ganz oder teilweise im Klartext auf der Anzeigevorrichtung angezeigt werden.

Nach einer Ausführungsform der Erfindung handelt es sich bei der Information um ein Sicherheitsmerkmal, wie zum Beispiel ein Wappen, Siegel oder dergleichen. Diese Information wird bei der Wiedergabe der Daten durch die Abweichung von der Reihenfolge der Ansteuerung der Anzeigeelemente von deren durch die räumliche Anordnung gegebenen Reihenfolge ausgegeben.

Nach einer Ausführungsform der Erfindung handelt es sich um ein Sicherheitsmerkmal zum Schutz gegen Austausch der Bilddaten auf dem Datenträger. Hierzu wird eine Treiberschaltung eingesetzt, welche nicht die geänderte Reihenfolge kompensiert, sondern die Kompensation erfolgt durch Transformation der Bilddaten, welche bei der Personalisierung in das Dokument eingebracht werden. Werden manipulierte Bilddaten in das Dokument eingebracht, so ergibt sich eine leicht zu erkennende Falschdarstellung.

Nach einer Ausführungsform der Erfindung handelt es sich bei der Information um einen kryptographischen Schlüssel. Bei dem kryptographischen Schlüssel kann es sich um einen symmetrischen oder um einen asymmetrischen Schlüssel handeln. Der kryptographische Schlüssel wird von einem Lesegerät erfasst, so dass das Lesegerät zusammen mit dem Dokument ein kryptographisches Protokoll ausführen kann.

Nach einer Ausführungsform der Erfindung handelt es sich bei der Information um einen Fahrzeugparameter und/oder einen Gebührenstatus des Kraftfahrzeugs. Das Dokument, insbesondere in der Ausführungsform als elektronisches Kraftfahrzeugkennzeichen, kann an dem Kraftfahrzeug oder einem Kraftfahrzeugteil befestigt sein.

Bei dem Fahrzeugparameter kann es sich z.B. um die Geschwindigkeit des Kraftfahrzeugs, einen Lärmpegel oder einen Abgaswert handeln. Insbesondere kann durch die Information ausgegeben werden, welche Schadstoffklasse das Kraftfahrzeug erfüllt, insbesondere gemäß der anwendbaren Feinstaubverordnung.

Durch die Ausgabe des Gebührenstatus kann angezeigt werden, ob für das Kraftfahrzeug die vorgeschriebenen Gebühren, Steuern und Abgaben, insbesondere Mautgebühren, Kraftfahrzeugsteuern und/oder Abgasgebühren, bezahlt worden sind.

Nach einer Ausführungsform der Erfindung hat das Dokument einen geschützten Speicherbereich, in dem weitere Daten gespeichert sind. Ferner hat das Dokument eine Schnittstelle für einen lesenden Zugriff des Lesegeräts auf diese weiteren Daten. Die Schnittstelle kann kontaktbehaftet oder kontaktlos, insbesondere als RFID-Schnittstelle ausgebildet sein. Ferner kann die Schnittstelle auch als so genanntes Dual Mode Interface ausgebildet sind.

Bedingung für einen Lesezugriff des Lesegeräts auf die weiteren Daten ist die zuvorige erfolgreiche Ausführung des kryptographischen Protokolls. Bei dem kryptographischen Protokoll kann es sich zum Beispiel um ein so genanntes Challenge-Response Verfahren handeln. Durch das kryptographische Protokoll werden die weiteren Daten gegen unerlaubte Zugriffe geschützt. Dies ist besonders vorteilhaft, wenn es sich bei den dritten Daten um sensitive Daten handelt, wie zum Beispiel biometrische Daten, insbesondere Fingerabdruckdaten oder Iris-Scandaten des Trägers des Dokuments.

Unter einem "Dokument" werden erfindungsgemäß Papier basierte und/oder Kunststoff basierte Dokumente verstanden, wie zum Beispiel Ausweisdokumente, insbesondere Reisepässe, Personalausweise, Visa, Führerscheine, Fahrzeugscheine, Fahrzeugbriefe, Firmenausweise, Gesundheitskarten oder andere ID-Dokumente, sowie auch Chipkarten, Zahlungsmittel, insbesondere Bankkarten und Kreditkarten, Frachtbriefe oder sonstige Berechtigungsnachweise.

Unter einem "Dokument" wird auch ein elektronisches Kennzeichen, insbesondere ein elektronisches Kraftfahrzeugkennzeichen, verstanden. Das Dokument kann auch einen integralen Bestandteil eines Transportmittels, insbesondere eines Kraftfahrzeugs, bilden. Beispielsweise kann das Dokument in die Front- bzw. Heckhaube bzw. in das sog. Frontend oder Backend integriert sein, indem dort ein Display erfindungsgemäß eingebracht oder aufgebracht wird.

Das Dokument kann auch metallbasiert sein, insbesondere blechbasiert; es kann also einen Dokumentenkörper aus Blech haben. Es kann aber auch ein Dokumentenkörper aus einem anderen Material haben, wie z.B. aus einem Verbundmaterial, wie er im Fahrzeugbau verwendet wird.

In einem weiteren Aspekt betrifft die Erfindung ein Lesegerät für ein Dokument. Das Lesegerät hat einen Sensor zur Erfassung der Reihenfolge der Ansteuerung der Anzeigeelemente der Anzeigevorrichtung, um die in dieser Reihenfolge beinhaltete Information zu empfangen. Das Ergebnis der Erfassung der Reihenfolge ist die Information. Diese Information kann von Dokument zu Dokument verschieden sein, z.B. eine Seriennummer oder eine personalisierte Information. Es kann sich auch um mehrere Informationen handeln, z.B. ausstellende Behörde oder Muster, Wappen oder Siegel.

Nach einer Ausführungsform der Erfindung ist das Lesegerät zur Verifikation des Dokuments mit Hilfe der Information ausgebildet. Beispielsweise vergleicht das Lesegerät die empfangene Information mit einer Referenz-Information. Eine hinreichende Übereinstimmung zwischen der empfangenen Information und der Referenzinformation ist eine Voraussetzung dafür, dass das Dokument als echt anerkannt wird.

Nach einer Ausführungsform der Erfindung verfügt das Lesegerät zur Verifikation des Dokuments über eine Vorschrift zur Entschlüsselung und/oder Auswertung der Information.

Nach einer Ausführungsform der Erfindung hat das Lesegerät Mittel zur Ausführung des kryptographischen Protokolls mittels der empfangenen Information. Bei dieser Information handelt es sich beispielsweise um einen kryptographischen Schlüssel. Aufgrund der Erfassung des kryptographischen Schlüssels kann das Lesegerät mit dem Dokument das kryptographische Protokoll ausführen. Nach erfolgreicher Durchführung des kryptographischen Protokolls kann das Lesegerät auf einen geschützten Speicherbereich des Dokuments zugreifen, um von dort Daten auszulesen.

Nach einer Ausführungsform der Erfindung ist das Lesegerät zur Erfassung des Dokuments eines vorbeifahrenden Transportmittels ausgebildet; bei dieser Ausführungsform ist das Dokument beispielsweise als elektronisches Kraftfahrzeugkennzeichen ausgebildet. Das Lesegerät kann z.B. zur Erfassung eines Fahrzeugparameters, eines Fahrparameters oder eines Gebührenstatus des Kraftfahrzeugs dienen, insbesondere zur Durchführung von Verkehrskontrollen, Abgaskontrollen und/oder Gebührenkontrollen.

In einem weiteren Aspekt betrifft die Erfindung ein Verfahren zur Verifikation eines Dokuments. Zur Verifikation des Dokuments wird die von der Anzeigevorrichtung optisch empfangene Information mit einer Referenzinformation verglichen.

Im Weiteren werden Ausführungsformen der Erfindung mit Bezugnahme auf die Zeichnungen näher erläutert. Es zeigen:
- Figur 1: ein Blockdiagramm einer ersten Ausführungsform eines erfindungsgemäßen Dokuments,
- Figur 2: ein Blockdiagramm einer weiteren Ausführungsform eines erfindungsgemäßen Dokuments,
- Figur 3: eine Draufsicht auf eine Ausführungsform eines erfindungsgemäßen Dokuments,
- Figur 4: ein Blockdiagramm einer weiteren Ausführungsform eines erfindungsgemäßen Dokuments.

Elemente der nachfolgenden Ausführungsformen, die einander entsprechen, sind mit denselben Bezugszeichen gekennzeichnet.

Die Figur 1 zeigt ein Dokument 100 mit einer in den Dokumentenkörper des Dokuments 100 integrierten Anzeige 102 und einer elektronischen Schaltung 104 zur Ansteuerung der Anzeige 102. Die Anzeige 102 beinhaltet eine Vielzahl von Anzeigeelementen, die beispielsweise matrixförmig angeordnet sein können. Insbesondere kann es sich bei der Anzeige 102 um eine Passiv- oder eine Aktiv-Matrixanzeige handeln.

Die elektronische Schaltung 104 beinhaltet einen oder mehrere elektronische Speicher 126 zur Speicherung insbesondere von Daten 106. Die elektronische Schaltung 104 kann auf die Daten 106 zugreifen. Insbesondere dient die elektronische Schaltung 140 zum Zugriff auf die Daten 106, um die Anzeige 102 zur Wiedergabe der Daten 106 anzusteuern, sodass ein Benutzer des Dokuments 100 die Wiedergabe der Daten 106 visuell wahrnehmen kann.

Bei den Daten 106 kann es sich zum Beispiel um Bilddaten handeln. Unter "Bilddaten" werden hier Daten verstanden, die sich zur Wiedergabe auf der Anzeige 102 eignen, d.h. zum Beispiel eine digitale Fotografie, textuelle Angaben, ein ein- oder zweidimensionaler Barcode oder dergleichen.

Die elektronische Schaltung 104 ist so ausgebildet, dass während einer Bildwiederholperiode sämtliche der Anzeigeelemente der Anzeige 102 einmal angesteuert werden, um so die Daten 106 auf der Anzeige 102 wiederzugeben. Dies kann mit einer Bildwiederholfrequenz von zum Beispiel 25 Hz oder 50 Hz erfolgen. Die elektronische Schaltung 104 ist ferner so ausgebildet, dass die Reihenfolge der Ansteuerung der Anzeigeelemente innerhalb einer Bildwiederholperiode abweichend von der durch die räumliche Anordnung der Anzeigeelemente gegebenen Reihenfolge erfolgt. Durch die Abweichung wird von der Anzeige 102 eine Information ausgegeben, die visuell durch den Benutzer nicht erfassbar ist. Bei der Information kann es sich zum Beispiel um eine Personalisierungsinformation, ein Sicherheitsmerkmal und/oder einen kryptographischen Schlüssel handeln. Insbesondere kann es sich hierbei um ein oder mehrere benutzerspezifische Informationen, wie zum Beispiel Informationen über den Träger des Dokuments handeln, und/oder Informationen bezüglich der Gültigkeit des Dokuments, der ausstellenden Behörde oder dergleichen.

Das Lesegerät 108 hat einen optischen Sensor 110, wie zum Beispiel einen CCD-Sensor oder einen optischen Scanner. Der Sensor 110 ist dazu ausgebildet, die Reihenfolge der Ansteuerung der Anzeigeelemente in einer Bildwiederholperiode optisch zu erfassen, um die in dieser Reihenfolge beinhaltete Information zu empfangen.

Der Sensor 110 ist mit einer elektronischen Schaltung 112 des Lesegeräts 108 verbunden. Durch die elektronische Schaltung 112 ist ein Decoder implementiert, um die in der optisch erfassten Reihenfolge der Ansteuerung der Anzeigeelemente codierte Information zu decodieren.

Das Lesegerät 108 hat ferner eine Nutzerschnittstelle 116. Alternativ oder zusätzlich kann das Lesegerät 108 auch eine Schnittstelle zu einem Computer und/oder einem Netzwerk aufweisen.

Nachdem die Information von der Anzeige 102 durch das Lesegerät 108 empfangen worden ist, wird die Information beispielsweise über die Nutzerschnittstelle 116 ausgegeben.

Beispielsweise handelt es sich bei der Information um eine Personalisierungsinformation. Diese Personalisierungsinformation kann auf dem Dokument 100 als Aufdruck 114 im Klartext angegeben sein. Durch Vergleich der über die Nutzerschnittstelle 116 ausgegebenen Personalisierungsinformation mit der auf dem Aufdruck 114 des Dokuments 100 angegebenen Personalisierungsinformation kann also eine Prüfung der Echtheit des Dokuments erfolgen, da die von dem Lesegerät 100 empfangene Information mit der auf dem Aufdruck 114 gezeigten Personalisierungsinformation übereinstimmen muss.

Bei der Information kann es sich auch um ein Wappen, Siegel oder ein anderes Sicherheitsmerkmal handeln. Die ein solches Sicherheitsmerkmal repräsentierende Information wird mit Hilfe des Sensors 110 des Lesegeräts 108 erfasst. Nach der Dekodierung wird die empfangene Information mit einer in der elektronischen Schaltung 112 gespeicherten Referenzinformation verglichen. Wenn die optisch empfangene Information mit der Referenzinformation hinreichend übereinstimmt, wird über die Nutzerschnittstelle 116 ein akustisches oder optisches Signal ausgegeben, welches anzeigt, ob das Dokument 100 die Echtheitsprüfung bestanden hat oder nicht.

Bei der Information, die von der elektronischen Schaltung 104 über die Anzeige 102 durch die Variierung der Reihenfolge der Ansteuerung der Anzeigeelemente innerhalb einer Bildwiederholperiode ausgegeben wird, kann es sich auch um einen Fahrzeugparameter und/oder einen Gebührenstatus handeln. Bei dieser Ausführungsform ist das Dokument 100 als elektronisches Kraftfahrzeug-Kennzeichen ausgebildet, welches an einem Kraftfahrzeug angebracht ist oder welches einen integralen Bestandteil des Kraftfahrzeugs bildet.

Beispielsweise kann die elektronische Schaltung 104 eine Schnittstelle zu einem Kraftfahrzeug-Elektronikgerät aufweisen, welches die auszugebende Information an die Schnittstelle der elektronischen Schaltung 104 in regelmäßigen oder unregelmäßigen Zeitabständen sendet. Bei dem Kraftfahrzeug-Elektronikgerät kann es sich beispielsweise um eine sogenannte Electronic Control Unit (ECU) handeln. Das Kraftfahrzeug-Elektronikgerät kann über ein Kraftfahrzeug-Bussystem mit der elektronischen Schaltung 104 vernetzt sein, um über das Kraftfahrzeug-Bussystem die auszugebende Information zu übertragen.

Beispielsweise kann das Kraftfahrzeug-Elektronikgerät zur Erfassung eines Fahrzeug-Parameters dienen, und zwar auf der Basis von Sensorsignalen. Beispielsweise dient ein Sensor zur Erfassung eines aktuellen Abgaswerts des Kraftfahrzeugs. Dieser aktuelle Abgaswert wird in Form einer Information von dem Kraftfahrzeug-Elektronikgerät an die elektronische Schaltung 104 übertragen, sodass der Abgaswert über die Anzeige 102 ausgegeben wird. Entsprechend kann für weitere Fahrzeugparameter, wie zum Beispiel die Geschwindigkeit, den aktuell von dem Kraftfahrzeug erzeugten Lärmpegel oder andere Umwelt- und/oder sicherheitsrelevante Fahrzeugparameter verfahren werden.

Alternativ oder zusätzlich ist das Kraftfahrzeug-Elektronikgerät zur Bestimmung eines Gebührenstatus ausgebildet. Beispielsweise wird durch das Kraftfahrzeug-Elektronikgerät festgestellt, ob eine erforderliche Gebühr, wie zum Beispiel eine Mautgebühr oder eine Abgasgebühr, für das Kraftfahrzeug entrichtet worden ist oder zu entrichten ist. Eine entsprechende Information, die den Gebührenstatus angibt, wird von dem Kraftfahrzeug-Elektronikgerät an die elektronische Schaltung 104 ausgegeben, sodass diese Information über die Anzeige 102 ausgegeben wird.

Dementsprechend kann das Lesegerät 108 zur Erfassung der Information, die über die Anzeige 102 ausgegeben wird, von dem stehenden und/oder von dem fahrenden Kraftfahrzeug ausgebildet sein. Das Lesegerät 108 kann über ein Netzwerk mit einem zentralen Servercomputer verbunden sein, in dem die von der Anzeige 102 erfasste Information ausgewertet wird.

Bei den Daten 106 kann es sich hier um das amtliche Kraftfahrzeug-Kennzeichen handeln. Auf der Anzeige 102 wird also visuell sichtbar das amtliche Kraftfahrzeug-Kennzeichen ausgegeben sowie zusätzlich eine oder mehrere weitere Informationen, die visuell ohne ein Lesegerät nicht wahrnehmbar sind. Bei dieser Ausführungsform kann eine Aktualisierung des amtlichen Kennzeichens dadurch erfolgen, dass eine Aktualisierung der Daten 106 vorgenommen wird, beispielsweise indem Daten, die das aktualisierte amtliche Kennzeichen beinhalten, von dem Kraftfahrzeug-Elektronikgerät über das Kraftfahrzeug-Bussystem an die elektronische Schaltung 104 gesendet werden, welches die Daten 106 dann mit den empfangenen Daten überschreibt.

Die Figur 2 zeigt eine weitere Ausführungsform des Dokuments 100.

Die Anzeige 102 des Dokuments 100 beinhaltet mehrere Anzeigeelemente 103, die matrixförmig angeordnet sind. Die durch die räumliche Anordnung der Anzeigeelemente 103 gebildete Matrix hat eine Anzahl von n Zeilen Z1 bis Zn, wobei in der Ausführungsform der Figur 2 n = 5 ist. In anderen Ausführungsformen kann ein wesentlich größerer Wert von n gewählt werden.

Die elektronische Schaltung 104 des Dokuments 100 ist hier als Chip, insbesondere als RFID-Chip, ausgebildet. Die elektronische Schaltung 104 beinhaltet eine Treiberschaltung 122 zur Ansteuerung der Anzeige 102. Hierzu beinhaltet die Treiberschaltung 122 eine Treiberlogik 123.

Die Treiberschaltung 122 ist über Zeilenleitungen 1, 2, 3, 4 und 5 mit der Anzeige 102 verbunden, um jeweils eine der Zeilen der Anzeige 102 anzusteuern. Alternativ oder zusätzlich kann die Ansteuerung der Anzeigeelemente 103 über Spaltenleitungen erfolgen. Das Vorhandensein von Spaltenleitungen ist aber nicht zwingend erforderlich, insbesondere dann nicht, wenn die Zeilenleitungen 1, 2, 3, 4 und 5 als Datenbusse zur Ansteuerung aller Anzeigelemente 103 der betreffenden Zeile ausgebildet sind.

Die elektronische Schaltung 104 hat ferner einer Prozessor 128 zur Ausführung von Programminstruktionen 131, die ein Steuerungsprogramm implementieren, sowie zur Ausführung von Programminstruktionen 132, die zur Decodierung der Daten 106 dienen. Diese Decodierung wird auch als "Rendering" bezeichnet. Beispielsweise liegen die Daten 106 in einem standardisierten Datenformat codiert vor, d.h. beispielsweise im Format JPEG, GIF oder TIFF. Durch die Programminstruktionen 131 können die Daten 106 decodiert werden.

Die elektronische Schaltung 104 hat ferner einen Pufferspeicher 118, beispielsweise einen so genannte Frame Buffer.

In der Ausführungsform der Figur 2 ist die Treiberlogik 123 zur Ansteuerung der Anzeigeelemente in der Reihenfolge von deren räumlicher Anordnung ausgebildet, d.h. die Treiberlogik 123 ist so ausgebildet, dass innerhalb einer Bildwiederholperiode nacheinander die Anzeigeelemente der Zeilen Z1, Z2, Z3, Z4 und Z5 in dieser Reihenfolge angesteuert werden. Um eine Abweichung der tatsächlichen Reihenfolge der Ansteuerung der Anzeigeelemente 103 hiervon zu erreichen, sind zumindest einige der Zeilenleitungen von der räumlichen Reihenfolge der Anordnung der Anzeigeelemente 103 abweichend mit den Zeilen der Anzeige 102 verbunden.

Insbesondere ist die Zeilenleitung 1 mit der Zeile Z1 verbunden und die Zeilenleitung 4 ist mit der Zeile Z4 verbunden, so wie es der räumlichen Anordnung entspricht. Abweichend von dieser räumlichen Anordnung ist die Zeilenleitung 2 mit der Zeile Z5, die Zeilenleitung 3 mit der Zeile Z2 und die Zeilenleitung 5 mit der Zeile Z3 der Anzeige 102 verbunden.

Dies bedeutet hier also, dass die Zeilenleitung 2 nicht mit ihrer, gemäß der Treiberlogik 123 räumlich zugeordneten Zeile Z2 verbunden ist, sondern abweichend hiervon mit der Zeile Z5. Entsprechendes gilt für die Zeilenleitung 3, die anstelle mit der Zeile Z3 mit der Zeile Z2 verbunden ist und für die Zeilenleitung 5, die anstelle mit der Zeile Z5 mit der Zeile Z3 verbunden ist.

Wenn also die Treiberlogik 123 die Zeilenleitungen der Reihe nach, d.h. in der Reihenfolge Zeilenleitung 1, 2, 3, 4 und 5 ansteuert, um die entsprechenden Zeilen Z1 bis Z5 in der durch die räumliche Anordnung dieser Zeilen vorgegebenen Reihenfolge anzusteuern, erfolgt tatsächlich eine Ansteuerung der Zeilen Z1 bis Z5 in einer hiervon abweichenden Reihenfolge, nämlich in der Reihenfolge Z1, Z5, Z2, Z4 und Z3.

In dem Speicher 126 sind die Daten 106 gespeichert, welche die Bildzeilen B1, B2, B3, B4 und B5 aufweisen. Für eine korrekte Wiedergabe der Daten 106 auf der Anzeige 102 sind die Programminstruktionen 132 hier so ausgebildet, dass zusätzlich zum Decodieren der Daten 106 eine Transformation stattfindet.

Diese Transformation ist so ausgebildet, dass sie die von der räumlichen Anordnung der Anzeigeelemente 103 abweichende Reihenfolge von deren Ansteuerung kompensiert.

Dies erfolgt hier so, dass die Bildzeilen B1 und B4, die den Zeilen Z1 und Z4 entsprechen, welche mit den Zeilenleitungen 1 und 4 entsprechend derer räumlichen Anordnung verbunden sind, in den entsprechenden Zeilen ZB1 und ZB4 des Pufferspeichers 118 gespeichert werden. Hinsichtlich dieser Bildzeilen ist also keine Transformation erforderlich.

Dagegen wird die Bildzeile B5 in der Zeile ZB2 des Pufferspeichers 118 gespeichert. Die Bildzeile B2 wird in der Zeile ZB3 und die Bildzeile B3 in der Zeile ZB5 des Pufferspeichers 118 gespeichert.

Wenn die Treiberlogik 123 auf den Pufferspeicher 118 zugreift, um in der Reihenfolge von dessen Zeilen ZB1, ZB2, ZB3, ZB4 und ZB5 die entsprechenden Zeilen Z1, Z2, Z3, Z4 und Z5 der Anzeige 102 innerhalb einer Bildwiederholperiode anzusteuern, erfolgt also aufgrund der von der räumlichen Anordnung abweichenden Verschaltung der Zeilenleitungen 2, 3 und 5 ein korrekter Bildaufbau:
Zu Beginn einer Bildwiederholperiode greift nämlich die Treiberlogik 123 auf die erste Zeile ZB1 des Pufferspeichers 118 zu. Dort befindet sich die Bildzeile B1, mit der über die Zeilenleitung 1 die Zeile Z1 der Anzeige 102 angesteuert wird. Danach greift die Treiberlogik 123 auf die folgende Zeile des Pufferspeichers 118 zu, also auf die Zeile ZB2. Dort befindet sich aber nicht die Bildzeile B2, sondern aufgrund der Transformation die Bildzeile B5. Da aber die Zeilenleitung 2, welche als nächste von der Treiberlogik 123 angesteuert wird, nicht mit der Zeile Z2, sondern mit der Zeile Z5 verbunden ist, erfolgt die Ansteuerung der Zeile Z5 in korrekter Art und Weise mit Hilfe der Bildzeile B5.

In analoger Art und Weise werden nachfolgend die Zeilenleitungen 3, 4 und 5 von der Treiberlogik 123 angesteuert, um die Bildzeilen B2, B4 und B3 in dieser zeitlichen Reihenfolge auf den Zeilen Z2, Z4 und Z3 der Anzeige 102 wiederzugeben.

Obschon also die Reihenfolge des Bildaufbaus innerhalb einer Bildwiederholperiode abweichend von der durch die räumliche Anordnung der Anzeigeelemente 103 in den Zeilen Z1 bis Z5 abweichenden Reihenfolge erfolgt, ist die resultierende Bildwiedergabe dennoch korrekt, da die Reihenfolge der Ansteuerung der Anzeigeelemente 103 innerhalb der Bildwiederholperiode bei einer geeigneten Wahl der Bildwiederholfrequenz mit dem bloßen Auge visuell nicht erfassbar ist.

Durch diese, von der räumlichen Anordnung abweichenden Reihenfolge der Ansteuerung kann eine Information von der Anzeige 102 ausgegeben werden, die maschinell von einem Lesegerät empfangen werden kann. Bei der in der Figur 2 gezeigten Ausführungsform ist diese Information statisch, da die Abweichung der Reihenfolge der Ansteuerung von der durch die räumliche Anordnung der Anzeigeelemente 103 gegebenen Reihenfolge durch die Verschaltung der Zeilenleitungen 1 bis 5 fest vorgegeben ist.

Alternativ kann das Dokument 100 auch so ausgebildet sein, dass die Daten 106 bereits transformiert in dem Speicher 126 vorliegen. Beispielsweise werden die Daten 106 durch eine digitale Bildaufnahme erfasst und liegen dann zum Beispiel im Format JPEG vor. Diese JPEG-Datei wird dann so transformiert, dass die von der räumlichen Anordnung der Zeilen Z1 bis Z5 abweichende Verschaltung der Zeilenleitungen 2, 3 und 5 kompensiert wird. Die so transformierten Daten 106 werden dann in den Speicher 126 geschrieben. Bei dieser Ausführungsform erübrigt sich also eine Transformation der Daten 106 durch die Programminstruktionen 132, da die Daten 106 bereits zuvor transformiert worden sind.

Nach einer weiteren Ausführungsform der Erfindung sind die Zeilenleitungen 1, 2, 3, 4 und 5 in der durch die räumliche Anordnung der Anzeigeelemente 103 gegebenen Reihenfolge mit der Anzeige 102 verschaltet, d.h. die Zeilenleitung 1 dient zur Ansteuerung der Zeile Z1, die Zeilenleitung 2 zur Ansteuerung der Zeile Z2, die Zeilenleitung 3 zur Ansteuerung der Zeile Z3, die Zeilenleitung 4 zur Ansteuerung der Zeile Z4 und die Zeilenleitung 5 zur Ansteuerung der Zeile Z5. Die von der Reihenfolge der räumlichen Anordnung der Anzeigeelemente 103 abweichende Reihenfolge von deren Ansteuerung ist bei dieser Ausführungsform auf der Ebene der Treiberlogik 123 implementiert, die so ausgebildet ist, dass eine Selektion der Zeilenleitungen beispielsweise in der Reihenfolge 1, 5, 2, 4, 3 erfolgt.

Von besonderem Vorteil ist bei dieser Ausführungsform, dass diese Reihenfolge der Selektion der Zeilenleitungen in Abhängigkeit von der auszugebenden Information veränderbar sein kann. Dementsprechend wird auch die Transformation, die durch die Programminstruktionen 132 vorgenommen wird, dementsprechend angepasst. Beispielsweise werden zur Ausgabe einer logischen 0 die Zeilenleitungen 1 bis 5 in der Reihenfolge 1, 5, 2, 4, 3 von der Treiberlogik 123 angesteuert. Die Transformation der Daten 106 erfolgt dann so, wie in dem Pufferspeicher 118 der Figur 2 dargestellt.

Zur Ausgabe einer logischen 1 steuert die Treiberlogik 123 dagegen die Zeilenleitungen in einer nachfolgenden Bildwiederholperiode in der Reihenfolge 2, 4, 3, 1, 5 an. Dementsprechend liegen die Bildzeilen für diese Bildwiederholperiode in dem Pufferspeicher 118 aufgrund einer entsprechend angepassten Transformation so vor, dass die Bildzeile B2 in der ersten Zeile ZB1 des Pufferspeichers gespeichert ist, die Bildzeile B4 in der Zeile ZB2, die Bildzeile B3 in der Zeile ZB3, die Bildzeile B1 in der Zeile ZB4 und die Bildzeile B5 in der Zeile ZB5.

Die Figur 3 zeigt eine Draufsicht auf eine Ausführungsform eines erfindungsgemäßen Dokuments 100. Bei dieser Ausführungsform handelt es sich beispielsweise um ein ID-Dokument, wie zum Beispiel einen Reisepass oder einen Personalausweis. So lange das Dokument 100 mit Energie versorgt wird, wird auf der Anzeige 102 ein Gesichtsbild des Trägers des Dokuments ausgegeben. Hierbei kann es sich um ein zeitlich unveränderliches Standbild oder eine Bildsequenz handeln, wobei die Bildsequenz Gesichtsbilder des Trägers des Dokuments 100 aus unterschiedlichen Ansichten beinhaltet.

Das Dokument 100 hat ferner einen Aufdruck 114 mit textuellen Informationen zu dem Träger des Dokuments 100. Zumindest ein Teil dieser Informationen kann über die Anzeige 102 durch Variation der Reihenfolge der Ansteuerung der Anzeigeelemente 103 ausgegeben werden, wobei diese Ausgabe visuell durch einen Benutzer mit dem bloßen Auge nicht erfassbar ist, sondern nur mit Hilfe eines Lesegeräts (vgl. Lesegerät 108 der Figur 1).

Die Figur 4 zeigt eine weitere Ausführungsform des Dokuments 100 und des Lesegeräts 108.

Die elektronische Schaltung 104 ist mit einer Schnittstelle 124 des Dokuments 100 zur Kommunikation mit dem Lesegerät 108 verbunden. Die Schnittstelle 124 kann beispielsweise ein oder mehrere Antennenwindungen, die in einem Randbereich des Dokuments 100 verlaufen, aufweisen.

Der elektronische Speicher 126 dient zur Speicherung von schutzbedürftigen Daten 127. Bei den schutzbedürftigen Daten 127 kann es sich beispielsweise um biometrische Daten des Trägers des Dokuments 100, wie zum Beispiel Fingerabdruckdaten, Iris-Scandaten oder dergleichen handeln. Die schutzbedürftigen Daten 127 sind in einem besonders geschützten Speicherbereich des Speichers 126 gespeichert.

Ferner sind in demselben Speicher 126 oder einem anderen elektronischen Speicher des Dokuments 100 die Daten 106 und die Information 107 gespeichert. Die Schaltung 104 hat ferner einen Prozessor 128 zur Ausführung von Programminstruktionen 130, durch welche die das Dokument 100 betreffenden Schritte eines kryptographischen Protokolls implementiert werden. Der Prozessor 128 dient ferner zur Ausführung der Programminstruktionen 131, die ein Steuerungsprogramm implementieren.

Das Lesegerät 108 hat einen optischen Sensor 110 zur Erfassung der Bildwiedergabe der Anzeige 102 und zum Empfang der von der Anzeige 102 abgesendeten Information 107. Bei dem optischen Sensor 110 kann es sich um einen CCD-Sensor oder einen Scanner handeln.

Das Lesegerät 108 hat ferner eine Schnittstelle 132, die der Schnittstelle 124 des Dokuments 100 entspricht. Beispielsweise ist also die Schnittstelle 132 für eine RFID-Kommunikation mit dem Dokument 100 bzw. dessen Schaltung 104 ausgebildet.

Das Lesegerät 108 hat zumindest einen Prozessor 134 zur Ausführung eines Steuerungsprogramms 136 sowie von Programminstruktionen 138, durch welche die das Lesegerät 108 betreffenden Schritte des kryptographischen Protokolls implementiert werden. Das Lesegerät 108 kann ferner zur Ausführung eines Anwendungsprogramms 140 dienen. Das Anwendungsprogramm 140 kann auch von einem anderen Computersystem ausgeführt werden, welches mit dem Lesegerät 108 verbunden ist.

Das durch die Programminstruktionen 131 implementierte Steuerungsprogramm des Dokuments 100 ist so ausgebildet, dass es die Treiberschaltung 122 zur Wiedergabe der Daten 106 ansteuert. Durch die Information 107 wird dabei die zeitliche Reihenfolge der Ansteuerung der Anzeigeelemente der Anzeige 102 festgelegt, wodurch die Information 107 an das Lesegerät 108 gesendet wird.

Zum Zugriff auf die Daten 127 des Speichers 126 erfasst das Lesegerät 108 zunächst mittels seines optischen Sensors 110 die Anzeige 102. Hierzu wird der Sensor 110 entsprechend von dem Steuerungsprogramm 136 angesteuert. Das Steuerungsprogramm 136 dekodiert die mit Hilfe des Sensors 110 erfasste Reihenfolge der Ansteuerung der Anzeigeelemente, um so die Information zu empfangen. Auf diese Art und Weise erhält das Steuerungsprogramm 136 Kenntnis des kryptographischen Schlüssels.

Nach der Erfassung des kryptographischen Schlüssels startet das Steuerungsprogramm 136 die Ausführung der Programminstruktionen 138, so dass das kryptographische Protokoll zwischen dem Lesegerät 108 und dem Dokument 100 mit Hilfe des kryptographischen Schlüssels durchgeführt wird. Beispielsweise handelt es sich bei dem kryptographischen Protokoll um ein Challenge-Response-Verfahren.

Das Challenge-Response-Verfahren kann beispielsweise so ablaufen, dass das Lesegerät 108 zunächst eine Anforderung der Daten an die Schnittstelle 124 des Dokuments 100 sendet. Daraufhin wird die Ausführung der Programminstruktionen 130 gestartet. Hierdurch wird seitens des Dokuments 100 z. B. eine Zufallszahl generiert, die mit einem Referenzwert des kryptographischen Schlüssels symmetrisch verschlüsselt wird, so dass ein Chiffrat resultiert. Die verschlüsselte Zufallszahl, d.h. das Chiffrat, wird von der Schnittstelle 124 des Dokuments 100 an die Schnittstelle 132 des Lesegeräts 108 gesendet.

Durch Ausführung der Programminstruktionen 138 wird seitens des Lesegeräts 108 das von dem Dokument 100 empfangene Chiffrat mit Hilfe des zuvor empfangenen kryptographischen Schlüssels entschlüsselt. Das Resultat der Entschlüsselung wird von der Schnittstelle 132 an die Schnittstelle 124 des Dokuments 100 gesendet.

Mit Hilfe der Programminstruktionen 130 wird dann seitens des Dokuments 100 geprüft, ob das Ergebnis der Entschlüsselung des Chiffrats, welche das Dokument von dem Lesegerät 108 empfangen hat, identisch ist mit der initial durch das Dokument 100 erzeugten Zufallszahl. Wenn dies der Fall ist, stimmt der Referenzwert des kryptographischen Schlüssels, der in den Programminstruktionen 130 beinhaltet ist, oder auf den diese zugreifen können, mit dem aus der Bildwiedergabe der Anzeige 102 durch das Lesegerät 108 erfassten kryptographischen Schlüssel überein, wodurch die Authentizität des Dokuments 100 und die Zugriffsberechtigung des Lesegeräts 108 gegeben ist.

Das Dokument 100 überträgt daraufhin die von dem Lesegerät 108 angeforderten Daten 127 des Speichers 126 von der Schnittstelle 124 zu der Schnittstelle 132. Diese Daten können von dem Steuerungsprogramm 136 an das Anwendungsprogramm 140 für eine Weiterverarbeitung übertragen werden. Beispielsweise werden die Daten auf einer Bildschirmmaske ausgegeben.

Bevor die Daten aus dem Speicher 126 an das Lesegerät 108 übertragen werden, können weitere Überprüfungen erforderlich sein, wie z.B. nach einem EAC Verfahren. Alternativ oder zusätzlich kann auch ein kryptographisches Protokoll basierend auf einem asymmetrischen Schlüssel zum Einsatz kommen.

Zur Erleichterung der Erfassung der zeitlichen Reihenfolge der Ansteuerung der Anzeigeelemente innerhalb einer Bildwiederholperiode kann der Sensor 110 als so genannter time-gated CCD-Sensor ausgebildet sein. In diesem Fall ist die elektronische Schaltung 104 so ausgebildet, dass vor Beginn einer jeden Bildwiederholperiode ein Triggersignal, beispielsweise von der Schnittstelle 124 an die Schnittstelle 132 des Lesegeräts 108 gesendet wird. Dies kann durch Ausführung der Programminstruktionen 131 erfolgen. Aufgrund dieses Triggersignals wird die optische Erfassung der Anzeige 102 durch den Sensor 110 gestartet. Der Erfassungszeitraum ist dabei so gewählt, dass er der Länge einer Bildwiederholperiode entspricht.

### Bezugszeichenliste

- 1: Zeilenleitung
- 2: Zeilenleitung
- 3: Zeilenleitung
- 4: Zeilenleitung
- 5: Zeilenleitung
- 100: Dokument
- 102: Anzeige
- 103: Anzeigeelemente
- 106: Daten
- 107: Informationen
- 108: Lesegerät
- 110: Sensor
- 112: Schaltung
- 114: Aufdruck
- 116: Nutzerschnittstelle
- 118: Pufferspeicher
- 122: Treiberschaltung
- 123: Treiberlogik
- 124: Schnittstelle
- 126: Speicher
- 127: Daten
- 130: Programminstruktionen
- 131: Programminstruktionen
- 132: Programminstruktionen
- 134: Prozessor
- 136: Steuerungsprogramm
- 138: Programminstruktionen
- 140: Anwendungsprogramm

## Patentansprüche

1. Dokument mit einer integrierten Anzeigevorrichtung (102), einem Speicher (126) zur Speicherung von Daten (106) und Ansteuerungsmitteln (104) zur Ansteuerung der Anzeigevorrichtung für eine Wiedergabe der Daten, wobei die Anzeigevorrichtung mehrere Anzeigeelemente (103) aufweist, die in der Anzeigevorrichtung räumlich verteilt angeordnet sind, und wobei die Ansteuerungsmittel so ausgebildet sind, dass die Reihenfolge der Ansteuerung der Anzeigeelemente in einer Bildwiederholperiode zur Wiedergabe der Daten (106) abweichend von der räumlichen Anordnung der Anzeigeelemente erfolgt, wobei durch die Reihenfolge der Ansteuerung der Anzeigeelemente in der Bildwiederholperiode eine Information codiert ist, wobei es sich bei der Information um ein Sicherheitsmerkmal, eine Personalisierungsinformation und/oder einen kryptographischen Schlüssel handelt, und **dadurch gekennzeichnet, dass** das Dokument mit einem Aufdruck (114), der die Information in einer visuell erfassbaren Form zeigt, versehen ist

2. Dokument mit einer integrierten Anzeigevorrichtung (102), einem Speicher (126) zur Speicherung von Daten (106) und Ansteuerungsmitteln (104) zur Ansteuerung der Anzeigevorrichtung für eine Wiedergabe der Daten, wobei die Anzeigevorrichtung mehrere Anzeigeelemente (103) aufweist, die in der Anzeigevorrichtung räumlich verteilt angeordnet sind, und wobei die Ansteuerungsmittel so ausgebildet sind, dass die Reihenfolge der Ansteuerung der Anzeigeelemente in einer Bildwiederholperiode zur Wiedergabe der Daten (106) abweichend von der räumlichen Anordnung der Anzeigeelemente erfolgt, wobei durch die Reihenfolge der Ansteuerung der Anzeigeelemente in der Bildwiederholperiode eine Information codiert ist, **dadurch gekennzeichnet, dass** das Dokulment mit einem geschützten Speicherbereich zur Speicherung weiterer Daten (127), mit Mitteln (130) zur Ausführung eines kryptographischen Protokolls und mit einer Schnittstelle (124) zu einem Lesegerät (108) versehen ist, wobei ein Zugriff des Lesegeräts auf die weiteren Daten über die Schnittstelle die Ausführung des kryptographischen Protokolls mit Hilfe der Information voraussetzt, wobei es sich bei der Information um einen kryptographischen Schlüssel handelt oder wobei aus der Information ein kryptografischer Schlüssel ableitbar ist.

3. Dokument nach Anspruch 1 oder 2, wobei die Ansteuerungsmittel eine Treiberlogikschaltung (123) aufweisen, die zur Ansteuerung der Anzeigeelemente in der Reihenfolge von deren räumlicher Anordnung ausgebildet sind, und mit Zeilen- und/oder Spaltenleitungen zur Verbindung der Anzeigeelemente mit der Treiberlogikschaltung, wobei zumindest einige der Zeilen- und/oder Spaltenleitungen abweichend von der Reihenfolge der räumlichen Anordnung mit Anzeigeelementen verbunden sind.

4. Dokument nach Anspruch 1, 2 oder 3, wobei die Ansteuerungsmittel eine Treiberlogikschaltung (123) aufweisen, die zur Ansteuerung der Anzeigeelemente abweichend von der Reihenfolge deren räumlicher Anordnung ausgebildet sind.

5. Dokument nach Anspruch 4, wobei die Daten transformiert sind, um die Abweichung der Reihenfolge der Ansteuerung von der räumlichen Anordnung für eine korrekte Bildwiedergabe der Daten zu kompensieren.

6. Dokument nach einem der vorhergehenden Ansprüche, mit Mitteln (132) zur Transformation der Daten, um die Abweichung der Reihenfolge der Ansteuerung von der räumlichen Anordnung für eine korrekte Bildwiedergabe der Daten zu kompensieren.

7. Dokument nach Anspruch 6, wobei die Daten in codierter Form gespeichert sind, und wobei die Mittel zur Transformation der Daten Programmmittel zur Decodierung der Daten aufweisen.

8. Dokument nach einem der vorhergehenden Ansprüche, wobei eine Information (107) vorgegeben ist, durch welche die Abweichung der Reihenfolge der Ansteuerung der Anzeigeelemente von der durch die räumliche Anordnung der Anzeigeelemente gegebenen Reihenfolge bestimmt ist.

9. Dokument nach einem der vorhergehenden Ansprüche 4 bis 8, wobei die Treiberlogikschaltung zur Verarbeitung der Information ausgebildet ist, um die Art der Abweichung der Reihenfolge der Ansteuerung der Anzeigeelemente von der durch die räumliche Anordnung der Anzeigeelemente gegebenen Reihenfolge festzulegen, und wobei die Mittel zur Transformation der Daten zur Verarbeitung der Information ausgebildet sind, um die Art der Transformation entsprechend der Art der Abweichung der Reihenfolge der Ansteuerung festzulegen.

10. Dokument nach einem der vorhergehenden Ansprüche, wobei es sich um ein Sicherheits- oder Wertdokument handelt oder wobei es sich um ein elektronisches Kraftfahrzeugkennzeichen handelt.

11. Dokument nach einem der vorhergehenden Ansprüche, mit Mitteln (131) zur Absendung eines Triggersignals an ein Lesegerät (108) zu Beginn der Bildwiederholperiode.

12. Dokument nach einem der vorhergehenden Ansprüche, wobei es sich bei den Daten (106) um ein Kennzeichen eines Fahrzeugs und bei der Information (107) um einen Fahrzeugparameter und/oder einen Gebührenstatus handelt, wobei die Ansteuerungsmittel so ausgebildet sind, dass die Anzeigevorrichtung zur Wiedergabe des Kennzeichens angesteuert wird und die Information über die Reihenfolge der Ansteuerung der Anzeigeelemente ausgegeben wird.

13. Lesegerät mit einem Dokument nach Anspruch 2, mit einem Sensor (110) zur Erfassung der Reihenfolge der Ansteuerung der Anzeigeelemente in einer Bildwiederholperiode und mit Mitteln (136) zur Decodierung einer durch die Reihenfolge der Ansteuerung der Anzeigeelemente codierten Information

14. Verfahren zur Verifikation eines Dokuments nach Anspruch 1, mit folgenden Schritten
- Erfassung einer in der Reihenfolge der Ansteuerung der Anzeigeelemente in einer Bildwiederholperiode beinhalteten Information,
- Vergleich der Information mit einer Referenz-Information, wobei es sich bei der Referenzinformation um dem Aufdruck (114), der die Information in einer visuell erfassbaren Form zeigt, handelt.

15. Verfahren zur Verifikation eines Dokuments nach Anspruch 2, mit folgenden Schritten
- Erfassung einer in der Reihenfolge der Ansteuerung der Anzeigeelemente in einer Bildwiederholperiode beinhalteten Information,
Ausführung eines kryptographischen Protokolls mit Hilfe der Information, wobei es sich bei der Information um einen kryptographischen Schlüssel handelt oder wobei aus der Information ein kryptografischer Schlüssel ableitbar ist.

## Claims

1. A document, comprising an integrated display apparatus (102), a memory (126) for storing data (106), and activation means (104) for activating the display apparatus to reproduce the data, wherein the display apparatus comprises a plurality of display elements (103), which are spatially distributed in the display apparatus, and wherein the activation means are designed such that the display elements are activated, during an image repetition period for reproducing the data (106), in an order that deviates from the spatial arrangement of the display elements, wherein information is coded by the order of activation of the display elements in the image repetition period, wherein the information is a security feature, a piece of personalised information and/or a cryptographic key, and **characterised in that** the document is provided with an imprint (114), which shows the information in a visually detectable form.

2. A document, comprising an integrated display apparatus (102), a memory (126) for storing data (106), and activation means (104) for activating the display apparatus to reproduce the data, wherein the display apparatus comprises a plurality of display elements (103), which are spatially distributed in the display apparatus, and wherein the activation means are designed such that the display elements are activated, during an image repetition period for reproducing the data (106), in an order that deviates from the spatial arrangement of the display elements, wherein information is coded by the order of the activation of the display elements in the image repetition period, **characterised in that** the document is provided with a protected memory area for storing further data (127), with means (130) for executing a cryptographic protocol, and with an interface (124) to a reader (108), wherein access by the reader to the further data via the interface presupposes the execution of the cryptographic protocol with the aid of the information, wherein the information is a cryptographic key, or wherein a cryptographic key can be derived from the information.

3. The document according to Claim 1 or 2, wherein the activation means comprise a driver logic circuit (123), which is designed to activate the display elements in the order of their spatial arrangement, and with row and/or column lines for connecting the display elements to the driver logic circuit, wherein at least some of the row and/or column lines are connected to display elements in a manner deviating from the order of the spatial arrangement.

4. The document according to Claim 1, 2 or 3, wherein the activation means comprise a driver logic circuit (123), which is designed to activate the display elements in a manner deviating from the order of their spatial arrangement.

5. The document according to Claim 4, wherein the data are transformed in order to compensate for the deviation of the order of the activation from the spatial arrangement for correct image reproduction of the data.

6. The document according to one of the preceding claims, comprising means (132) for transforming the data in order to compensate for the deviation of the order of the activation from the spatial arrangement for correct image reproduction of the data.

7. The document according to Claim 6, wherein the data are stored in coded form, and wherein the means for transforming the data comprise program means for decoding the data.

8. The document according to one of the preceding claims, wherein a piece of information (107) is provided, by means of which the deviation of the order of the activation of the display elements from the order given by the spatial arrangement of the display elements is determined.

9. The document according to one of preceding claims 4 to 8, wherein the driver logic circuit is designed to process the information in order to define the type of deviation of the order of the activation of the display elements from the order given by the spatial arrangement of the display elements, and wherein the means for transforming the data are designed to process the information in order to define the type of transformation in accordance with the type of deviation of the order of the activation.

10. The document according to one of the preceding claims, wherein the document is a security or value document, or wherein the document is an electronic motor vehicle licence number.

11. The document according to one of the preceding claims, comprising means (131) for sending a trigger signal to a reader (108) at the start of the image repetition period.

12. The document according to one of the preceding claims, wherein the data (106) are a licence number of a vehicle and the information (107) is a vehicle parameter and/or a fee status, wherein the activation means are designed such that the display apparatus is activated to reproduce the licence number and the information is output via the order of the activation of the display elements.

13. A reader, comprising a document according to Claim 2, comprising a sensor (110) for detecting the order of the activation of the display elements in an image repetition period, and comprising means (136) for decoding a piece of information coded by the order of the activation of the display elements.

14. A method for verifying a document according to Claim 1, said method comprising the following steps:
- detecting a piece of information contained in the order of the activation of the display elements in an image repetition period,
- comparing the information with reference information, wherein the reference information is the imprint (114) that shows the information in a visually detectable form.

15. A method for verifying a document according to Claim 2, said method comprising the following steps:
- detecting a piece of information contained in the order of the activation of the display elements in an image repetition period,
- executing a cryptographic protocol with the aid of the information, wherein the information is a cryptographic key, or wherein a cryptographic key can be derived from the information.

## Revendications

1. Document avec un dispositif d'affichage intégré (102), une mémoire (126) pour le stockage de données (106) et des moyens d'actionnement (104) pour l'actionnement du dispositif d'affichage pour une reproduction des données, dans lequel le dispositif d'affichage comporte plusieurs éléments d'affichage (103) agencés de façon à être répartis spatialement dans le dispositif d'affichage, et dans lequel les moyens d'actionnement sont conçus de manière à ce que l'ordre d'actionnement des éléments d'affichage soit établi dans une période de répétition d'image pour la reproduction des données (106) indépendamment de l'agencement spatial des éléments d'affichage, dans lequel l'ordre d'actionnement des éléments d'affichage dans la période de répétition d'image permet de coder une information, dans lequel l'information est une marque de sécurité, une information de personnalisation et/ou une clé cryptographique, et **caractérisé en ce que** le document est pourvu d'une impression (114) montrant l'information sous une forme visuellement perceptible.

2. Document avec un dispositif d'affichage intégré (102), une mémoire (126) pour le stockage de données (106) et des moyens d'actionnement (104) pour l'actionnement du dispositif d'affichage pour une reproduction des données, dans lequel le dispositif d'affichage comporte plusieurs éléments d'affichage (103) agencés de façon à être répartis spatialement dans le dispositif d'affichage, et dans lequel les moyens d'actionnement sont conçus de manière à ce que l'ordre d'actionnement des éléments d'affichage soit établi dans une période de répétition d'image pour la reproduction des données (106) indépendamment de l'agencement spatial des éléments d'affichage, dans lequel l'ordre d'actionnement des éléments d'affichage dans la période de répétition d'image permet de coder une information, **caractérisé en ce que** le document est pourvu d'une zone de stockage protégée pour le stockage d'autres données (127), de moyens (130) pour l'exécution d'un protocole cryptographique et d'une interface (124) reliée à un dispositif de lecture (108), dans lequel l'accès du dispositif de lecture aux autres données par le biais de l'interface suppose l'exécution du protocole cryptographique à l'aide de l'information, dans lequel l'information est une clé cryptographique ou dans lequel une clé cryptographique peut être dérivée de l'information.

3. Document selon la revendication 1 ou 2, dans lequel les moyens d'actionnement comportant un circuit d'attaque logique (123) sont conçus pour l'actionnement des éléments d'affichage dans l'ordre d'agencement spatial, et avec des lignes de rangées et/ou de colonnes pour relier les éléments d'affichage au circuit d'attaque logique, dans lequel au moins quelques-unes des lignes de rangées et/ou de colonnes sont reliées à des éléments d'affichage indépendamment de l'ordre d'agencement spatial.

4. Document selon la revendication 1, 2 ou 3, dans lequel les moyens d'actionnement comportant un circuit d'attaque logique (123) sont conçus pour l'actionnement des éléments d'affichage indépendamment de l'ordre de leur agencement spatial.

5. Document selon la revendication 4, dans lequel les données sont transformées pour compenser l'écart de l'ordre d'actionnement par rapport à l'agencement spatial, pour une reproduction d'image correcte des données.

6. Document selon l'une des revendications précédentes, avec des moyens (132) pour la transformation des données, destinés à compenser l'écart de l'ordre d'actionnement par rapport à l'agencement spatial, pour une reproduction d'image correcte des données.

7. Document selon la revendication 6, dans lequel les données sont stockées sous forme codée, et dans lequel les moyens pour la transformation des données comportent des moyens de programme pour le décodage des données.

8. Document selon l'une des revendications précédentes, dans lequel une information (107) est prédéfinie, selon laquelle est déterminé l'écart de l'ordre d'actionnement des éléments d'affichage par rapport à l'ordre donné par l'agencement spatial des éléments d'affichage.

9. Document selon l'une des revendications précédentes 4 à 8, dans lequel le circuit d'attaque logique est conçu pour traiter l'information, afin de fixer le type d'écart entre l'ordre d'actionnement des éléments d'affichage et l'ordre donné par l'agencement spatial des éléments d'affichage, et dans lequel les moyens pour la transformation des données sont conçus pour traiter l'information, afin de fixer le type de transformation en fonction du type d'écart de l'ordre d'actionnement.

10. Document selon l'une des revendications précédentes, dans lequel il s'agit d'un document de sécurité ou de valeur ou dans lequel il s'agit d'une plaque d'immatriculation électronique de véhicule automobile.

11. Document selon l'une des revendications précédentes, avec des moyens (131) pour l'envoi d'un signal de déclenchement à un dispositif de lecture (108) au début de la période de répétition d'image.

12. Document selon l'une des revendications précédentes, dans lequel les données (106) sont un numéro d'immatriculation de véhicule et l'information (107) est un paramètre de véhicule et/ou un statut fiscal, dans lequel les moyens d'actionnement sont conçus de telle façon, que le dispositif d'affichage est actionné pour la reproduction du numéro d'immatriculation et l'information est fournie par l'ordre d'actionnement des éléments d'affichage.

13. Dispositif de lecture avec un document selon la revendication 2, avec un capteur (110) pour la détection de l'ordre d'actionnement des éléments d'affichage dans une période de répétition d'image, et avec des moyens (136) pour le décodage d'une information codée par l'ordre d'actionnement des éléments d'affichage.

14. Procédé pour la vérification d'un document selon la revendication 1, avec les étapes suivantes :
- détection d'une information contenue dans l'ordre d'actionnement des éléments d'affichage dans une période de répétition d'image,
- comparaison de l'information avec une information de référence, dans lequel l'information de référence est l'impression (114) montrant l'information sous une forme visuellement perceptible.

15. Procédé pour la vérification d'un document selon la revendication 2, avec les étapes suivantes :
- détection d'une information contenue dans l'ordre d'actionnement des éléments d'affichage dans une période de répétition d'image,
Exécution d'un protocole cryptographique à l'aide de l'information, dans lequel l'information est une clé cryptographique ou dans lequel une clé cryptographique peut être dérivée de l'information.
